# EUROPÄISCHE PATENTSCHRIFT

(11) **EP 3 517 388 B1**
(45) Veröffentlichungstag und Bekanntmachung des Hinweises auf die Patenterteilung: **13.10.2021**
(21) Anmeldenummer: 19154070.7
(22) Anmeldetag: 29.01.2019
(51) Int. Cl.: B61D 17/18, B61D 17/10, B61D 17/08, B61D 17/06

(54) **FUSSBODEN- ODER WANDAUFBAU EINES SCHIENENFAHRZEUGS**
FLOOR OR WALL STRUCTURE OF A RAIL VEHICLE
STRUCTURE DE PLANCHER OU DE PAROI D'UN VÉHICULE FERROVIAIRE

(30) Priorität: 29.01.2018 DE 202018100471 U
(43) Veröffentlichungstag der Anmeldung: 31.07.2019
(73) Patentinhaber: Pinta Industry SA, 2950 Courgenay (CH)
(72) Erfinder: Delhautal, André, 90210 Méziré (FR)
(74) Vertreter: Müller, Enno

(56) Entgegenhaltungen:
- DD-A1- 253 229
- DE-A1- 4 313 700
- DE-A1- 19 933 097

## Beschreibung

### Gebiet der Technik

Die Erfindung betrifft einen Fußbodenaufbau eines Schienenfahrzeugs, mit einem Träger, wobei an dem Träger im Nutzungszustand eine nach oben offene C-Schiene mit nach oben weisenden C-Schenkeln, die aufeinander zugerichtet in einem C-Hohlraum weisende Endbereiche aufweisen, mit einem gegenüber der dem C-Hohlraum zugewandten Innenfläche der C-Schenkel gegebenen freien Kragmaß, wobei die C-Schiene mit einer eine thermische Isolierung ergebenden Isolierungslage verbunden ist und bezogen auf einen Querschnitt die Isolierungslage bei integraler, stoffeinheitlicher Ausführung sowohl den C-Hohlraum ausfüllt, als sich auch über die C-Schenkel hinaus nach oben erstreckt.

### Stand der Technik

Lösungen zum Aufbau eines Fußbodens, insbesondere eines Schienenfahrzeugs, wie beispielsweise Zugwaggon oder Triebwagen, sind bekannt. Der Träger, insbesondere die Schiene, beispielsweise in Form einer nach oben offenen C-Schiene, sind geeignet zur Befestigung von beispielsweise Fahrzeugbodenplatten oder dergleichen. Es erweist sich hierbei weiter die Anordnung einer Isolierungslage von Vorteil, die unmittelbar im Bereich der Befestigung von beispielsweise Fahrzeugbodenplatten angeordnet sein kann und/oder in Bereichen insbesondere der C-Schiene, in welchen keine Befestigungsmittel aufgenommen sind.

Zum Stand der Technik wird beispielsweise auf die EP 1193 165 B1 oder auch die EP 1 508 489 B1 verwiesen.

Aus der DE 10 2013 200 628 A1 ist ein Wagenkastendach eines Schienenfahrzeugs bekannt, bei welchem eine Schienenfahrzeugkomponente an dem Wagenkastendach einen formschlüssig in den Hohlraum einer C-Schiene eingebrachten Fußabschnitt aufweist, der vermittels eines elastischen Trennkörpers auf dem Träger aufsteht. Weiter ist der verbliebene Hohlraum durch ein Gussmaterial, das ein Klebstoff ist, gefüllt und damit der Fußabschnitt fest gehaltert.

Aus der DE 43 13 700 A1 ist ein Deckkörper eines Schienenfahrzeugs bekannt, bei welchem auf einem Trägerkörper vermittels einer elastischen Profilleiste eine mit dem Trägerkörper unverbundene C-Schiene gehaltert ist. Der Innenraum der C-Schiene ist vollständig mit einem Dämmstoff ausgefüllt, wobei die C-Schiene auch oberseitig, außerhalb des C-Hohlraums, formangepasst von dem Dämmstoff auch umschlossen ist.

Weiter ist zum Stand der Technik noch auf die DE 199 33 097 A1 und die DD 2583299 A1 zu verweisen.

### Zusammenfassung der Erfindung

Ausgehend von einem Stand der Technik gemäß der DE 43 13 700 A1 beschäftigt sich die Erfindung mit der Aufgabenstellung, einen Fußboden- und/oder Wandaufbau der in Rede stehenden Art insbesondere herstellungstechnisch vorteilhaft auszugestalten.

Diese Aufgabe ist beim Gegenstand des Anspruches 1 gelöst, wobei darauf abgestellt ist, dass die Isolierungslage lediglich formschlüssig mit der C-Schiene verbunden ist, unter Auflage auf den C-Schenkeln, dass die Isolierungslage durch Schiebeverlagerung in Längsrichtung der C-Schiene montierbar und/oder demontierbar ist und dass die Isolierungslage (9) so angeordnet und ausgebildet ist, dass über diese keine Lastabtragung erfolgt

Im Gegensatz zu den bekannten Lösungen, bei welchen die Isolierungslage gesondert in oder an der C-Schiene festgelegt ist, insbesondere durch Verklebung, ist durch die vorgeschlagene Lösung eine bevorzugt ausschließlich formschlüssige Festlegung der Isolierungslage an der C-Schiene erreichbar und auch verwirklicht. Hieraus ergibt sich ein insbesondere herstellungstechnischer Vorteil, weiter insbesondere im Hinblick auf eine günstige Montage und/oder Demontage.

Die Isolierungslage ist entsprechend lediglich formschlüssig mit der C-Schiene verbunden. Die formschlüssige Verbindung ist für die übliche Nutzung und Anordnung der Isolierungslage an der C-Schiene bzw. an dem Träger ausreichend.

Als insbesondere montagetechnisch günstig erweist sich hierbei, dass die Isolierungslage durch Einschieben in Längsrichtung der C-Schiene montierbar ist. Darüber hinaus kann die Isolierungslage in der Montagestellung weiterhin in Längsrichtung der C-Schiene schiebeverlagerbar oder auch zufolge entsprechender Schiebeverlagerung aus der C-Schiene zerstörungsfrei entnehmbar sein.

Die Isolierungslage ist in einem Querschnitt quer zur Längserstreckung der Isolierungslage und der C-Schiene zunächst bevorzugt angepasst an die freie innere Querschnittsfläche der C-Schiene, entsprechend angepasst an die Querschnittsfläche, die durch die aufeinander zu weisenden C-Schenkel und den die C-Schenkel verbindenden C-Steg begrenzt ist. Zufolge der gegebenen Auflage - bevorzugt auch nur oder im Wesentlichen von außen und in Richtung einer wirkenden Schwerkraft von oben - auf die C-Schenkel kann sich unterseitig der C-Schenkel zumindest abschnittsweise (bezogen auf eine Querschnittsfläche) eine Distanz zwischen der Isolierungslage und der zugeordneten Fläche der C-Schenkel ergeben. Insbesondere ist auch eine Distanz bevorzugt im Hinblick auf die horizontal aufeinander zu gerichteten Stirnflächen der C-Schenkel.

Die weitere Erstreckung der Isolierungslage über den C-Hohlraum hinaus, unter Auflage auf den C-Schenkeln, bietet eine weitere insbesondere thermische Isolierung eines sich gegebenenfalls bei einem Fußbodenaufbau zwischen der Oberseite der C-Schenkel und einer möglichen Unterseite von beispielsweise Fahrzeugbodenplatten sich ergebenden Freiraums.

Darüber hinaus ergibt sich ein Isolierungslagen-Strang mit bevorzugt in Längserstreckungsrichtung gleichbleibender Querschnittsfläche, wobei mit Bezug auf die Querschnittsfläche sich im Übergangsbereich von dem, den C-Hohlraum der C-Schiene ausfüllenden Abschnitt zu dem sich oberhalb der C-Schenkel sich erstreckenden Abschnitt eine taillenartige Einschnürung ergibt.

Durch die vorgeschlagene Lösung ist eine flexible Montage der Isolierungslage und eine effiziente Isolierung gegeben. Der C-Hohlraum der C-Schiene ist bevorzugt im Querschnitt zumindest nahezu vollständig von der Isolierungslage ausgefüllt. Zufolge der bevorzugten alleinigen Formschlussverbindung kann die Isolierungslage auch nach einer Montage in der C-Schiene insbesondere in Längserstreckungsrichtung der C-Schiene bewegt, insbesondere verschoben werden, darüber hinaus auch in handhabungstechnisch einfacher Weise entfernt werden, ohne die Isolierungslage zu beschädigen.

Weitere Merkmale der Erfindung sind nachstehend, auch in der Figurenbeschreibung, oftmals in ihrer bevorzugten Zuordnung zum Gegenstand des Anspruches 1 oder zu Merkmalen weiterer Ansprüche erläutert. Sie können aber auch in einer Zuordnung zu nur einzelnen Merkmalen des Anspruches 1 der des jeweiligen weiteren Anspruches oder jeweils unabhängig von Bedeutung sein.

So kann gemäß einer weiter bevorzugten Ausgestaltung vorgesehen sein, dass die Isolierungslage aus einem offenzelligen oder geschlossenzelligen Integralschaumstoff besteht. So kann weiter gemäß einer bevorzugten Ausgestaltung die Isolierungslage aus Melaminharzschaumstoff bestehen, gegebenenfalls in einer hydrophobierten und/oder oleophobierten Ausführung, entsprechend gegebenenfalls wasser-, schmutz- und/oder ölabweisend eingestellt. Auch kann die Isolierungslage aus einem Kunststoffmaterial wie beispielsweise Polyethylen, Polyurethan, Polystyrol, Polyimid oder aus einem Elastomer, Kautschuk, Polyester, Glaswolle, Mineralwolle, einem Aerogel oder Silikat bestehen.

Der Träger kann gefächert ausgebildet sein, so weiter beispielsweise in Form eines Strangpressprofils. Der Träger kann so in Art eines Hohlkammerprofils gebildet sein.

Die C-Schiene ist in bevorzugter Ausgestaltung ein integrales, stoffeinheitliches Teil des Trägers, entsprechend bevorzugt einstückig mit dem Träger ausgebildet, beispielsweise insgesamt im Strangpressverfahren.

Der Träger kann im Nutzungszustand oberseitig von einer auch die Isolierungslage überdeckenden Lage, wie beispielsweise Fußbodenlage, überfangen sein, die unmittelbar auf dem Träger abgestützt ist. Die Anordnung ist hierbei weiter so gewählt, dass eine Lastabtragung beispielsweise der Fußbodenlage allein über die diesbezüglichen Befestigungsmittel in den Träger erfolgt. Die Isolierungslage ist hierbei bevorzugt so angeordnet und ausgebildet, dass über diese keine Lastabtragung erfolgt. Die Isolierungslage übernimmt bevorzugt keine mechanischen Kräfte und dient bevorzugt nicht, auch nicht mittelbar, der mechanischen Befestigung des weiteren Fußboden- oder Wandaufbaus.

### Kurze Beschreibung der Zeichnungen

Nachstehend ist die Erfindung anhand der beigefügten Zeichnung erläutert, die aber lediglich Ausführungsbeispiele darstellt. Ein Teil, das nur bezogen auf eines der Ausführungsbeispiele erläutert ist und bei einem weiteren Ausführungsbeispiel aufgrund der dort herausgestellten Besonderheit nicht durch ein anderes Teil ersetzt ist, ist damit auch für dieses weitere Ausführungsbeispiel als jedenfalls mögliches vorhandenes Teil beschrieben. Auf der Zeichnung zeigt:
- Fig. 1: in Schnittdarstellung einen Träger als Teil eines Fußbodenaufbaus, mit einer integralen C-Schiene und einer in die C-Schiene einsetzbaren Isolierungslage;
- Fig. 2: die Isolierungslage in einer perspektivischen Einzeldarstellung;
- Fig. 3: den Schnitt gemäß der Linie III - III in Figur 2 durch die Isolierungslage;
- Fig. 4: in perspektivischer Darstellung die in die C-Schiene des Trägers eingesetzte Isolierungslage;
- Fig. 5: den Schnitt gemäß der Linie V - V in Figur 4;
- Fig. 6: die Herausvergrößerung des Bereiches VI in Figur 5;
- Fig. 7: eine Schnittdarstellung gemäß Figur 5 jedoch betreffend eine Schnittebene in Längserstreckungsrichtung der C-Schiene versetzt zu der in Figur 5 dargestellten Schnittebene, betreffend die Befestigung einer Fußbodenlage an dem Träger;
- Fig. 8: eine der Figur 3 im Wesentlichen entsprechende Schnittdarstellung, betreffend eine weitere Ausführungsform;
- Fig. 9: die weitere Ausführungsform in einer perspektivischen Darstellung gemäß Figur 4.

### Beschreibung der Ausführungsformen

Dargestellt und beschrieben ist, zunächst mit Bezug zu Figur 1, ein Fußbodenaufbau, insbesondere für ein Schienenfahrzug, mit einem insbesondere gefächert ausgebildeten Träger 1. Dieser kann beispielsweise als Strangpress-Hohlprofil ausgebildet sein.

Der Träger 1 weist integral und stoffeinheitlich ausgebildet oberseitig eine C-Schiene 2 auf, die sich im üblichen Nutzungszustand des Trägers 1 nach oben hin öffnet.

Entsprechend weist die C-Schiene mit Bezug auf einen Querschnitt, beispielsweise gemäß der Darstellung in Figur 5, zwei gegenüberliegende C-Schenkel 3, 4 auf, die bodenseitig verbunden sind über einen C-Steg 5. Letzterer ist in dem dargestellten Ausführungsbeispiel Teil einer Trägerdecke 6. Entsprechend erstreckt sich die C-Schiene 2 insgesamt im Wesentlichen oberhalb einer durch die Trägerdecke 6 gegebenen Horizontalebene.

Die C-Schenkel 3, 4 begrenzen mit Bezug auf einen Querschnitt gemäß Figur 5 seitlich den C-Hohlraum 7.

Darüber hinaus kragen die im Nutzungszustand nach oben weisenden freien Endbereiche der C-Schenkel 3, 4 aufeinander zu gerichtet in den C-Hohlraum 7 ein, mit einem gegenüber der dem C-Hohlraum 7 zugewandten Innenwandfläche der C-Schenkel 3, 4 gegebenen freien Kragmaß, das etwa dem 0,7-bis 2-Fachen der C-Schenkel-Materialstärke entsprechen kann. Die Endbereiche der C-Schenkel erstrecken sich hierbei in einem Einbauzustand im Wesentlichen in einer horizontalen Ebene und/oder in einer Ebene die praktisch parallel verläuft zu dem C-Steg 5.

Hieraus ergibt sich ein den oberen freien Randkanten der C-Schenkel 3, 4 zugeordnetes Öffnungsmaß a der C-Schiene 2, das etwa um das einfache bis zweifache Maß einer Materialstärke im Bereich der C-Schenkel 3, 4 reduziert ist gegenüber dem Abstandsmaß b der aufeinander zu gewandten Wandinnenflächen der C-Schenkel 3, 4 im C-Hohlraum 7.

Die senkrechte Höhe c im Bereich des C-Hohlraums 7 zwischen der dem C-Hohlraum 7 zugewandten Oberfläche des C-Steges 5 und der die Öffnung 8 unterseitig begrenzenden Randkante der C-Schenkel 3, 4 kann, wie auch bevorzugt, kleiner gewählt sein als das vorbeschriebene Abstandsmaß b, so weiter etwa dem 0,5- bis 0,85-Fachen dieses Abstandsmaßes b entsprechend.

In die C-Schiene 2 ist eine Isolierungslage einsetzbar. Bei der Isolierungslage 9 handelt es sich in dem dargestellten Ausführungsbeispiel, wie weiter auch bevorzugt, um ein strangartiges Teil, mit über die Länge gleichbleibender Querschnittsfläche.

Die Isolierungslage 9 kann beispielsweise aus einem offenzelligen oder geschlossenzelligen Integralschaumstoff, wie weiter insbesondere aus einem Melaminharzschaumstoff, bestehen.

Weiter ist die Isolierungslage 9 ausgebildet und geeignet zum Einschieben derselben in Längsrichtung der C-Schiene 2.

Hierzu weist die Isolierungslage 9 zunächst einen den C-Hohlraum im Wesentlichen ausfüllenden Formschlussabschnitt 10 auf, mit einer Breite b' und einer senkrecht hierzu betrachteten Höhe c', die im Wesentlichen angepasst sind an das Abstandsmaß b und die Höhe c im C-Hohlraum 7.

Wie insbesondere aus der Querschnittsdarstellung in Figur 3 zu erkennen, können, wie weiter bevorzugt, die Eckausbildungen des Formschlussabschnittes 10 im Wesentlichen angepasst an den freien Querschnitt des C-Hohlraumes 7 verrundet sein.

Über einen oberseitig des Formschlussabschnittes 10 ausgebildeten Taillenabschnitt 11 ist ein Abstützabschnitt 12 angebunden. Formschlussabschnitt 10, Taillenabschnitt 11 und Abstützabschnitt 12 sind integral und stoffeinheitlich ausgeführt.

Der Abstützabschnitt 12 erstreckt sich in der Zuordnungsstellung, beispielsweise gemäß der Schnittdarstellung in Figur 5, oberseitig der C-Schenkel 3, 4, wobei der Abstützabschnitt 12 in der Zuordnungsstellung auf den C-Schenkeln 3, 4 aufliegt.

Der Abstützabschnitt 12 erstreckt sich quer zur Längserstreckung über ein Breitenmaß d', das im Wesentlichen dem Breitenmaß d zwischen den nach außen weisenden Wandflächen der C-Schenkel 3, 4 entspricht.

Senkrecht zur Breitenerstreckung ist eine Höhe des Abstützabschnittes 12 gegeben, das etwa der halben Höhe c' im Formschlussabschnitt 10 entsprechen kann.

Der den Formschlussabschnitt 10 mit dem Abstützabschnitt 12 verbindende Taillenabschnitt 11 ist mit einer quer zur Längserstreckung gegebenen Breite a' ausgebildet, die bevorzugt kleiner gewählt ist als das Öffnungsmaß a der schienenseitigen Öffnung 8. So kann die Breite a' des Taillenabschnittes 11 etwa dem 0,7- bis 0,9-Fachen, weiter etwa dem 0,8-Fachen des Öffnungsmaßes a entsprechen. Bei bevorzugt mit Bezug zum Querschnitt mittiger Anordnung des Taillenabschnittes 11 ergeben sich beidseitig desselben Freiräume im Bereich der schienenseitigen Öffnung 8. Dies führt zu einer erleichterten Schiebeverlagerbarkeit der Isolierungslage 9 innerhalb der C-Schiene 2.

Wie weiter insbesondere aus der Detaildarstellung in Figur 6 zu erkennen, kann die Höhe c' im Bereich des Formschlussabschnittes 10 geringfügig geringer gewählt sein als die diesbezügliche Höhe c im C-Hohlraum 7, so dass bei oberseitig auf den C-Schenkeln 3, 4 aufliegendem Abstützabschnitt 12 sich unterseitig des die Öffnungen 8 begrenzenden Randes der C-Schenkel 3, 4 in die beidseitig des Teilabschnittes 11 sich ergebenden Freiräume einlaufende Schlitzöffnungen ergeben. Auch dies trägt zu einer günstigen Schiebeverlagerbarkeit bei.

Die C-Schiene 2 dient beispielsweise auch zur Befestigung einer Fußbodenlage 13(oder einer Wandlage). Für diese Befestigung kann die Isolierungslage 9 hinsichtlich ihrer Längserstreckung unterbrochen sein. Diesem unterbrochenen Bereich kann in der C-Schiene ein Gegenbefestigungsmittel 14 mit einem Innengewinde zugeordnet sein, welches sich in der Nutzungsstellung unterseitig an dem, die Öffnung 8 umgebenden Rand der C-Schenkel 3, 4 abstützt. Unter Zwischenschaltung eines Distanzstückes 15 kann die Fußbodenlage 13 unter Nutzung eines schraubenförmigen Befestigungsmittels 16 gegen den Träger 1 verspannt sein.

Die Lastabtragung erfolgt bevorzugt allein über die Befestigungsausbildung gemäß Figur 7, entsprechend hier gemäß dem dargestellten Ausführungsbeispiel über das Distanzstück 15 unmittelbar in den Träger 1.

Gemäß der in den Figuren 8 und 9 dargestellten Ausführungsform kann die Isolierungslage 9 bezüglich der C-Schiene 2 umgreifend ausgebildet sein, so in der Anordnungsstellung die C-Schenkel 3, 4 auch außen überdeckend.

Die Isolierungslage 9 weist in diesem Fall querschnittsmäßig an die C-Schenkel 3 und 4 angepasste Längsschlitze 17 auf. So sind die Längsschlitze 17 der dargestellten Ausführungsform entsprechend den C-Schenkeln 3 und 4 im Querschnitt quer zur Längserstreckung der Isolierungslage 9 im Wesentlichen L-förmig, mit aufeinander zu weisenden kürzeren L-Schenkeln.

### Liste der Bezugszeichen

- 1: Träger
- 2: C-Schiene
- 3: C-Schenkel
- 4: C-Schenkel
- 5: C-Steg
- 6: Trägerdecke
- 7: C-Hohlraum
- 8: Öffnung
- 9: Isolierungslage
- 10: Formschlussabschnitt
- 11: Taillenabschnitt
- 12: Abstützabschnitt
- 13: Fußbodenlage
- 14: Gegenbefestigungsmittel
- 15: Distanzstück
- 16: Befestigungsmittel
- 17: Längsschlitz

- a: Öffnungsmaß
- a': Breite
- b: Abstandsmaß
- b': Breite
- c: Höhe
- c': Höhe
- d: Breitenmaß
- d': Breitenmaß

## Patentansprüche

1. Fußbodenaufbau eines Schienenfahrzeugs, mit einem Träger (1), wobei an dem Träger (1) im Nutzungszustand eine nach oben offene C-Schiene (2) mit nach oben weisenden C-Schenkeln (3, 4), die aufeinander zugerichtet in einen C-Hohlraum (7) weisende freie Endbereiche aufweisen, mit einem gegenüber der dem C-Hohlraum (7) zugewandten Innenfläche der C-Schenkel (3, 4) gegebenen freien Kragmaß, wobei die C-Schiene (2) mit einer eine thermische Isolierung ergebenden Isolierungslage (9) verbunden ist und bezogen auf einen Querschnitt die Isolierungslage (9) bei integraler, stoffeinheitlicher Ausführung sowohl den C-Hohlraum (7) ausfüllt, als sich auch über die C-Schenkel (3, 4) hinaus nach oben erstreckt, **dadurch gekennzeichnet, dass** die Isolierungslage (9) lediglich formschlüssig mit der C-Schiene (2) verbunden ist, unter Auflage auf den C-Schenkeln (3, 4), dass die Isolierungslage (9) durch Schiebeverlagerung in Längsrichtung der C-Schiene (2) montierbar und/oder demontierbar ist und dass die Isolierungslage (9) so angeordnet und ausgebildet ist, dass über diese keine Lastabtragung erfolgt.

2. Fußbodenaufbau nach Anspruch 1, **dadurch gekennzeichnet, dass** die Isolierungslage (9) aus einem offenzelligen oder geschlossenzelligen Integralschaumstoff besteht.

3. Fußbodenaufbau nach einem der vorhergehenden Ansprüche, **dadurch gekennzeichnet, dass** die Isolierungslage (9) aus Melaminharzschaumstoff besteht.

4. Fußbodenaufbau nach einem der vorhergehenden Ansprüche, **dadurch gekennzeichnet, dass** der Träger (1) gefächert ausgebildet ist.

5. Fußbodenaufbau nach einem der vorhergehenden Ansprüche, **dadurch gekennzeichnet, dass** die C-Schiene (2) ein integrales, stoffeinheitliches Teil des Trägers (1) ist.

6. Fußbodenaufbau nach einem der vorhergehenden Ansprüche, **dadurch gekennzeichnet, dass** der Träger (1) im Nutzungszustand oberseitig von einer auch die Isolierungslage (9) überdeckenden Fußbodenlage (13) überfangen ist, die unmittelbar auf dem Träger (1) abgestützt ist.

7. Fußbodenaufbau nach Anspruch 6, **dadurch gekennzeichnet, dass** unter Zwischenschaltung eines Distanzstückes (15) die Fußbodenlage (13) unter Nutzung eines schraubenförmigen Befestigungsmittels (16) gegen den Träger (1) verspannt ist.

8. Fußbodenaufbau nach einem der vorhergehenden Ansprüche, **dadurch gekennzeichnet, dass** das freie Kragmaß etwa dem 0,7- bis 2-Fachen einer C-Schenkel-Materialstärke entspricht.

9. Fußbodenaufbau nach einem der vorhergehenden Ansprüche, **dadurch gekennzeichnet, dass** die Endbereiche der C-Schenkel (3, 4) sich in einem Einbauzustand im Wesentlichen in einer horizontalen Ebene in einer Ebene, die praktisch parallel verläuft zu dem C-Steg (5) erstrecken.

10. Fußbodenaufbau nach einem der vorhergehenden Ansprüche, **dadurch gekennzeichnet, dass** die Isolierungslage (9) einen den C-Hohlraum (7) im Wesentlichen ausfüllenden Formschlussabschnitt (10) aufweist, mit einer Breite (b') und einer senkrecht hierzu betrachteten Höhe (c'), die im Wesentlichen angepasst ist an ein Abstandsmaß (b) der aufeinander zugewandten Wandinnenflächen der C-Schenkel (3, 4) im C-Hohlraum (7) und eine Höhe (c') im C-Hohlraum (7).

11. Fußbodenaufbau nach einem der vorhergehenden Ansprüche, **dadurch gekennzeichnet, dass** die Isolierungslage (9) hinsichtlich ihrer Längserstreckung unterbrochen ist.

12. Fußbodenaufbau nach Anspruch 11, **dadurch gekennzeichnet, dass** in einem unterbrochenen Bereich der Isolierungslage (9) in der C-Schiene (2) ein Gegenbefestigungsmittel (14) mit einem Innengewinde angeordnet ist, welches sich in der Nutzungsstellung unterseitig an dem eine Öffnung (8) umgebenden Rand der C-Schenkel (3, 4) abstützt.

13. Fußbodenaufbau nach einem der vorhergehenden Ansprüche, **dadurch gekennzeichnet, dass** die Isolierungslage (9) bezüglich der C-Schiene (2) umgreifend ausgebildet ist, so dass in einer Anordnungsstellung die C-Schenkel (3, 4) auch außen überdeckt sind.

14. Fußbodenaufbau nach Anspruch 13, **dadurch gekennzeichnet, dass** die Isolierungslage (9) querschnittsmäßig an die C-Schenkel (3, 4) angepasste Längsschlitze (17) aufweist.

## Claims

1. Floor structure of a rail vehicle, comprising a carrier (1), wherein an upwardly open C-rail (2) on the carrier (1) in the use state is provided for, which C-rail has upwardly pointing C-legs (3, 4) having free end regions which point towards one another into a C-cavity (7), with a free cantilever dimension provided relative to the inner surface of the C-legs (3, 4) that faces the C-cavity (7), the C-rail (2) being connected to an insulation layer (9) which provides thermal insulation, and the insulation layer (9), based on a cross section, filling the C-cavity (7) and extending upwards beyond the C-legs (3, 4) in the case of an integral, materially uniform design, **characterised in that** the insulation layer (9) is only form-fittingly connected to the C-rail (2), resting on the C-legs (3, 4), **in that** the insulation layer (9) can be mounted and/or removed by sliding displacement in the longitudinal direction of the C-rail (2), and **in that** the insulation layer (9) is arranged and designed such that no load transfer takes place via said insulation layer.

2. Floor structure according to claim 1, **characterised in that** the insulation layer (9) consists of an open-cell or closed-cell integral foam.

3. Floor structure according to either of the preceding claims, **characterised in that** the insulation layer (9) consists of melamine resin foam.

4. Floor structure according to any of the preceding claims, **characterised in that** the carrier (1) is formed having compartments.

5. Floor structure according to any of the preceding claims, **characterised in that** the C-rail (2) is an integral, materially uniform part of the carrier (1).

6. Floor structure according to any of the preceding claims, **characterised in that** the carrier (1), in the use state, is covered on the top by a floor layer (13) which also covers the insulation layer (9) and is supported directly on the carrier (1).

7. Floor structure according to claim 6, **characterised in that**, with the interposition of a spacer (15), the floor layer (13) is braced against the carrier (1) using a helical fastening means (16).

8. Floor structure according to any of the preceding claims, **characterised in that** the free cantilever dimension corresponds approximately to 0.7 to 2 times a C-leg material thickness.

9. Floor structure according to any of the preceding claims, **characterised in that** the end regions of the C-legs (3, 4), in an installed state, extend substantially in a horizontal plane in a plane which extends practically in parallel with the C-web (5).

10. Floor structure according to any of the preceding claims, **characterised in that** the insulation layer (9) has a form-fitting portion (10) which substantially fills the C-cavity (7) and has a width (b') and a height (c) viewed perpendicularly thereto that is substantially adapted to a distance dimension (b) between the mutually facing inner wall surfaces of the C-legs (3, 4) in the C-cavity (7) and a height (c) in the C-cavity (7).

11. Floor structure according to any of the preceding claims, **characterised in that** the insulation layer (9) is interrupted with regard to the longitudinal extension thereof.

12. Floor structure according to claim 11, **characterised in that** a counter-fastening means (14) having an internal thread is arranged in an interrupted region of the insulation layer (9) in the C-rail (2), which, in the use position, is supported on the underside on the edge of the C-legs (3, 4) that surrounds an opening (8).

13. Floor structure according to any of the preceding claims, **characterised in that** the insulation layer (9) is designed to encompass the C-rail (2), such that the C-legs (3, 4) are also covered on the outside in an arrangement position.

14. Floor structure according to claim 13, **characterised in that** the insulation layer (9) has longitudinal slots (17) which are adapted in cross section to the C-legs (3, 4).

## Revendications

1. Structure de plancher d'un véhicule ferroviaire, avec un support (1), dans laquelle un rail en C ouvert vers le haut à l'état d'utilisation est formé sur le support (1), avec des branches en C (3, 4) dirigées vers le haut, qui présentent des régions d'extrémité libres dirigées les unes vers les autres dans une cavité de C (7), avec une dimension libre de porte-à-faux donnée par rapport à la surface intérieure des branches en C (3, 4) tournée vers la cavité de C (7), dans laquelle le rail en C (2) est relié à une couche isolante (9) fournissant une isolation thermique et, par rapport à une section transversale, la couche isolante (9), dans le cas d'une construction intégrale d'un seul tenant de matière, remplit la cavité de C (7) et s'étend vers le haut au-delà des branches en C (3, 4), **caractérisée en ce que** la couche isolante (9) n'est reliée au rail en C (2) que par complémentarité de forme en reposant sur les branches en C (3, 4), **en ce que** la couche isolante (9) peut être montée et/ou démontée par déplacement coulissant dans la direction longitudinale du rail en C (2) et **en ce que** la couche isolante (9) est agencée et conçue de manière qu'aucun transfert de charge n'ait lieu par son intermédiaire.

2. Structure de plancher selon la revendication 1, **caractérisée en ce que** la couche isolante (9) consiste en une mousse intégrale à cellules ouvertes ou à cellules fermées.

3. Structure de plancher selon l'une des revendications précédentes, **caractérisée en ce que** la couche isolante (9) est constituée de mousse de résine de mélamine.

4. Structure de plancher selon l'une des revendications précédentes, **caractérisée en ce que** le support (1) est réalisé de manière compartimentée.

5. Structure de plancher selon l'une des revendications précédentes, **caractérisée en ce que** le rail en C (2) est une partie intégrante du support (1) et est réalisé d'un seul tenant de matière avec lui.

6. Structure de plancher selon l'une des revendications précédentes, **caractérisée en ce que** à l'état d'utilisation, le support (1) est recouvert sur la face supérieure par une couche de plancher (13) qui recouvre également la couche isolante (9) et qui est en appui directement sur le support (1).

7. Structure de plancher selon la revendication 6, **caractérisée en ce que** la couche de plancher (13) est serrée contre le support (1) avec interposition d'une entretoise (15) en utilisant un moyen de fixation formant vis (16).

8. Structure de plancher selon l'une des revendications précédentes, **caractérisée en ce que** la dimension de porte-à-faux libre correspond à environ 0,7 à 2 fois l'épaisseur du matériau d'une branche de C.

9. Structure de plancher selon l'une des revendications précédentes, **caractérisée en ce que** les régions d'extrémité des branches en C (3, 4) s'étendent, à l'état installé, sensiblement dans un plan horizontal dans un plan pratiquement parallèle à l'âme du C (5).

10. Structure de plancher selon l'une des revendications précédentes, **caractérisée en ce que** la couche isolante (9) présente une partie à ajustement de forme (10) remplissant sensiblement la cavité de C (7), avec une largeur (b') et une hauteur (c') considérée perpendiculairement à celle-ci, qui sont sensiblement adaptées à une dimension de distance (b) des surfaces de paroi intérieure mutuellement opposées des branches en C (3, 4) dans la cavité de C (7) et à une hauteur (c) dans la cavité de C (7).

11. Structure de plancher selon l'une des revendications précédentes, **caractérisée en ce que** la couche isolante (9) est interrompue par rapport à son extension longitudinale.

12. Structure de plancher selon la revendication 11, **caractérisée en ce que** dans une région interrompue de la couche isolante (9), un moyen de contre-fixation (14) avec un filetage intérieur est agencé dans le rail en C (12), qui, en position d'utilisation, s'appuie sur le côté inférieur du bord des branches en C (3, 4) entourant une ouverture (8).

13. Structure de plancher selon l'une des revendications précédentes, **caractérisée en ce que** la couche isolante (9) est formée de manière à entourer le rail en C (2) de sorte que dans une position d'agencement, les branches en C (3, 4) sont également recouvertes à l'extérieur.

14. Structure de plancher selon la revendication 13, **caractérisée en ce que** la couche isolante (9) présente des fentes longitudinales (17) adaptées en section transversale aux branches en C (3, 4).
